# FASCICULE DE BREVET EUROPEEN

(11) **EP 2 191 081 B1**
(45) Date de publication et mention de la délivrance du brevet: **13.04.2016**
(21) Numéro de dépôt: 08803284.2
(22) Date de dépôt: 27.08.2008
(51) Int. Cl.: E04C 2/36, E04C 2/12

(54) **Elements PREFABRIQUES DE CONSTRUCTION EN BOIS ET SYSTEME CONSTRUCTIF**
VORGEFERTIGTE HOLZBAUGLIEDER UND BAUSYSTEM
WOOD PREFABRICATED CONSTRUCTION MEMBERS AND CONSTRUCTION SYSTEM

(30) Priorité: 28.08.2007 FR 0706030
(43) Date de publication de la demande: 02.06.2010
(73) Titulaire: Alpha Creation Production Sarl, 12550 Coupiac (FR)
(72) Inventeur: GAVAZZI, Jean Pierre, F-12550 Coupiac (FR)
(74) Mandataire: Ipside
(86) Numéro de dépôt international: PCT/EP2008/061258
(87) Numéro de publication internationale: WO 2009/027448

(56) Documents cités:
- WO-A-03/102325
- WO-A-2007/068297
- DE-U- 9 214 307
- FR-A1- 2 393 894

## Description

La présente invention concerne des éléments préfabriqués de construction en bois et le système constructif mettant en oeuvre lesdits éléments en vue de l'édification de bâtiments.

L'utilisation du bois comme matériau de construction présente des avantages au niveau de l'isolation thermique, phonique et sismique. C'est un matériau léger et donc facile à transporter, et qui correspond aux normes écologiques.

L'art antérieur connaît différents systèmes de construction à partir d'éléments préfabriqués en bois.

Le plus fréquemment utilisé consiste en un empilement les uns sur les autres à partir d'un sol de chevrons bouvetés, des réservations étant préparées pour la mise en place des portes et/ou fenêtres. Ce système connu réalise une paroi pleine qui doit au moins à l'intérieur de la construction, recevoir un doublage d'isolation ainsi que les gaines électriques et autres conduites.

La préfabrication est largement utilisée dans ce type de construction.

Le document FR-A-2.393.894 décrit un système constructif de bâtiment en bois, comprenant des caissons en bois préfabriqués destinés à la réalisation de parois extérieures de bâtiments préfabriqués. Ces caissons sont destinés à s'encastrer dans des poteaux à cet effet.

La présente invention propose des éléments en bois préfabriqués destinés à édifier des constructions par un système constructif écologique qui permet d'accroître considérablement les avantages connus de la construction bois et d'en apporter de nouveaux, notamment quant à la facilité de fabrication et de montage de la construction, quant aux conditions d'isolation thermique et phonique et quant à la résistance mécanique.

A cet effet, la présente invention propose un système constructif de bâtiment en bois tel que défini dans la revendication 1.

Ce système peut être conforme à l'une ou plusieurs des revendications 2 à 11.

Les dessins ci-dessous énoncés illustrent une forme préférée de réalisation de l'invention :
- la figure 1 est une vue d'une face d'un élément ou bloc selon l'invention :
- la figure 2 est une vue de dessus de l'élément ou bloc selon la figure 1 ;
- la figure 3 est une vue en coupe suivant un axe longitudinal d'un montage comportant plusieurs éléments ou blocs assemblés entre eux sur deux rangs et avec un élément porteur constitué d'un poteau ;
- la figure 4 est une vue en coupe et en élévation d'un mur réalisé par empilage d'éléments ou blocs selon l'invention ;
- les figures 5 et 6 sont des vues de face et en coupe d'un autre type d'élément ou bloc selon l'invention ;
- la figure 7 est une vue de face en élévation d'un mur avec une ouverture de type fenêtre ;
- la figure 8 est une coupe suivant les repères AA de la figure 7 ;
- la figure 9 est une coupe suivant les repères BB de la figure 7 ;
- les figures 10A et 10B sont des vues de dessus d'éléments d'angle constituant éléments porteurs ;
- la figure 11 est une vue de détail de la figure 10A.

En figures 1 et 2, est représenté un élément ou bloc 1 de construction en bois destiné à constituer élément de remplissage de murs de bâtiments entre des éléments porteurs. L'élément ou bloc 1 comprend deux planches parallèles 2 dont une externe à la construction à réaliser et l'autre interne, lesdites planches étant séparées suivant un espace 3 par des moyens 4 formant entretoise. Chacune des planches 2 constitutives de l'élément ou bloc 1 selon l'invention est dotée de moyens d'assemblage longitudinaux avec des éléments ou blocs 1 inférieurs et supérieurs et de moyens d'assemblage transversaux avec des éléments latéraux complémentaires et aboutés entre eux (figure 3).

A cet effet, chacune des planches 2 présente sur la section de sa rive ou longueur supérieure un tenon 5 du côté interne et un épaulement 6 en retrait du dit tenon du côté externe. Chacune des planches présente sur la section de sa rive ou longueur inférieure un tenon 7 du côté externe et un épaulement 8 en retrait dudit tenon du côté externe.

Cette disposition présente l'avantage lors de la superposition des éléments 1 (figure 4) de réaliser un recouvrement de l'inférieur par le supérieur comme des tuiles superposées, ce qui empêche les remontées d'eau vers l'intérieur.

Les éléments d'assemblage transversaux (figures 1-2) d'un élément 1 avec les éléments latéraux complémentaires et aboutés entre eux d'une même rangée, sont constitués par aménagement à chaque extrémité verticale de chacune des planches 2, de tenons et épaulements.

Selon le mode de réalisation représenté sur la figure 2, chacune des planches est dotée d'un tenon externe 9 et d'un épaulement interne 10 à une extrémité de l'élément 1. Chacune des planches est dotée d'un tenon interne 11 et d'un épaulement externe 12 à l'autre extrémité. Cette disposition peut être adoptée indifféremment sur l'une ou l'autre extrémité de chaque couple de planches 2 de sorte que l'élément 1 ainsi constitué présente une extrémité mâle et une extrémité femelle.

En figure 3, est représenté un assemblage de deux rangs d'éléments 1 superposés avec un poteau 13. Pour l'exemple, la rangée inférieure est constituée d'un élément 1 de grande longueur et la rangée supérieure par aboutement de deux éléments 1.

En figure 4 sont représentées les entretoises. Suivant une forme préférée de l'invention, les entretoises 4 sont disposées sur un même axe, l'une à proximité de la rive supérieure de l'élément 1, et l'autre à proximité de la rive inférieure. De préférence, il est prévu quatre entretoises 4, soit un couple à chaque extrémité de l'élément 1 et dans le cas d'éléments de plus grande longueur (figure 2), il peut être prévu des entretoises intermédiaires. Chaque couple supérieur et inférieur d'entretoises, sert de moyen de manutention de l'élément 1, ce qui facilite le travail de montage. Ainsi, les planches 2 parallèles constitutives dudit élément sont espacées par au moins quatre entretoises 4 dont deux à proximité de sa longueur supérieure et deux à proximité de sa longueur inférieure.

Les entretoises 4 sont pourvues à chaque extrémité de tenons 14 qui se logent dans des rainures ou mortaises de la face interne de chaque planche 2. De préférence, mais non limitativement, les rainures et les tenons 14 sont à queue d'aronde comme représenté sur l'ensemble des figures et plus particulièrement sur la vue partielle de la figure 11.

L'aboutement des éléments 1 d'un même rang (figure 3) peut être renforcé par une planchette horizontale 15 vissée sur les entretoises 4 d'extrémité de chacun des éléments. Lesdites entretoises d'extrémité étant superposées d'une rangée d'éléments à l'autre, elles peuvent également être vissées entre elles.

La jonction d'une rangée d'éléments avec un poteau 13 peut également être renforcée (figure 3) par une planchette 15 vissée à l'entretoise 4 d'extrémité et une cornière métallique 16 vissée sur l'entretoise et le poteau 13.

La figure 4 illustre une paroi de mur selon l'invention suivant la coupe CC de la figure 7. Sur un sol plan de tout type est disposée une lisse basse 16 qui présente une moulure longitudinale en relief 17 sur laquelle s'emboîte le premier élément 1. L'élément 1 supérieur est chapeauté par une lisse haute 18 présentant une rainure longitudinale 19.

Les figures 5 et 6 représentent un autre type d'éléments 1 B de construction selon l'invention, dit double femelle, dont l'extrémité de chacune des planches parallèles 2 est pourvue d'un tenon extérieur 9 et d'un épaulement intérieur 10, de façon à présenter deux extrémités femelles. L'emploi de cet élément est illustré sur la figure 8, qui est une coupe suivant les repères AA de la figure 7.

La figure 7 est une vue de côté en élévation d'un mur avec une ouverture de fenêtre 20, présentant un empilement d'éléments 1 de part et d'autre des deux poteaux 13 et entre ceux-ci un empilement d'éléments 1 B jusqu'au niveau de la fenêtre 20.

La figure 8 est une coupe suivant les repères AA de la figure 7 avec une vue partielle de deux éléments 1 dont les tenons mâles 9 pénètrent dans des rainures parallèles 21 d'une face des poteaux 13. Entre les poteaux 13 sont empilés les éléments 1 B dont les tenons mâles 9 d'extrémité enserrent une lame longitudinale rapportée 22 formant un relief ou une moulure qui peut éventuellement venir d'usinage avec le poteau 13.

La figure 9 est une vue suivant le repère BB de la figure 7 dans laquelle on retrouve la lisse basse 16, l'empilement d'éléments 1B, la fenêtre 20, un élément 1 B supérieur et la lisse haute 18.

Les figures 10A, 10B représentent des vues de dessus des éléments d'angle constituant éléments porteurs. Les éléments d'angle ont la même hauteur que les éléments 1 et 1 B et s'aboutent avec eux ou avec un poteau et s'empilent l'un sur l'autre. Ils comportent un élément long 31 et un élément court 32 assemblés à angle droit de sorte à former un L et qui, selon le montage, sont orientés à gauche ou à droite.

Les planches 2 extérieures des éléments longs 31 et courts 32 sont taillées à l'onglet et aboutées. La planche interne 2 de l'élément long 31 est mortaisée à son extrémité en 23 dans la planche externe 2 de l'élément court 32 et la planche interne 2A de l'élément court 32 est mortaisée dans la planche interne de l'élément long 31 à son extrémité en 24. Une entretoise 4 vient dans le prolongement dudit mortaisage, de sorte que la structure est parfaitement fixée au niveau de l'angle. Ces éléments sont porteurs. En effet, ils sont aptes, de par leur géométrie, à supporter le poids de la structure sans déformation gênante, notamment grâce au mode d'assemblage des pièces par encastrement et à un agencement assurant le contreventement.

Ces détails constructifs sont illustrés sur la vue partielle de la figure 11 qui représente l'assemblage de l'angle de l'élément représenté à la figure 10A.

Les éléments d'angle peuvent en outre et si nécessaire, être renforcés par un poteau, celui-ci pouvant avantageusement être placé entre les planches 2 internes et externes des blocs 1, exactement dans l'angle, ou à proximité de l'angle dans l'élément long 31 ou court 32. Selon un autre mode de réalisation, et toujours de manière optionnelle, un poteau de renforcement peut être placé contre les planches 2 internes au mur formant l'angle interne du bâti.

Ces différents éléments coopèrent pour offrir un système constructif de bâtiment en bois, mettant en oeuvre des éléments de remplissage selon l'invention. Des poteaux 13 de la hauteur du mur à réaliser et des éléments d'angle, constituent des éléments porteurs. Les éléments d'angle peuvent être constitués d'un élément long 31 et d'un élément court 32 assemblés à angle droit, ayant la même hauteur que les éléments de remplissage 1, 1B et s'aboutant avec ceux-ci ou avec un poteau 13.

De manière avantageuse, dans le système constructif selon l'invention, la planche 2 interne de l'élément long 31 est mortaisée à son extrémité 23 dans la planche 2 externe de l'élément court 32, et la planche interne 2A de l'élément court 32 est mortaisée dans la planche 2 interne de l'élément long 31 à son extrémité 24.

## Revendications

1. Système constructif de bâtiment en bois comprenant des éléments de remplissage de murs assemblés entre des éléments porteurs, dont
- les éléments de remplissage sont des éléments préfabriqués en bois aboutés jointivement et empilés les uns sur les autres, chaque élément préfabriqué (1) de remplissage comprenant deux planches parallèles (2) dont une externe au mur à réaliser et l'autre interne audit mur, lesdites planches étant espacées (3) l'une de l'autre par des moyens formant entretoise (4) en sorte qu'elles définissent un parallélépipède creux ;
**caractérisé en ce que**
- les éléments porteurs sont
- d'une part des poteaux (13) de la hauteur du mur à réaliser, assemblés avec un empilement d'éléments de remplissage ou avec deux empilements de part et d'autre dudit poteau, et
- d'autre part des éléments préfabriqués (1) d'angle empilés les uns sur les autres, ayant la même hauteur que les éléments de remplissage et s'aboutant avec ceux-ci.

2. Système constructif selon la revendication 1, **caractérisé en ce que** les éléments d'angle sont constitués d'un élément long (31) et d'un élément court (32) assemblés à angle droit.

3. Système constructif selon l'une des revendications 1 et 2, **caractérisé en ce que** la planche (2) interne de l'élément long (31) est mortaisée à son extrémité (23) dans la planche (2) externe de l'élément court (32), et la planche interne (2A) de l'élément court (32) est mortaisée dans la planche (2) interne de l'élément long (31) à son extrémité (24).

4. Système constructif selon l'une des revendications précédentes, **caractérisé en ce que** chacune des planches (2) constitutives d'un élément préfabriqué (1) est dotée de moyens d'assemblage longitudinaux avec des éléments complémentaires inférieur et supérieur et de moyens d'assemblage transversaux avec des éléments latéraux complémentaires.

5. Système constructif selon l'une des revendications précédentes, **caractérisé en ce que** chacune des planches (2) constitutives d'un élément préfabriqué (1) présente sur la section de sa longueur supérieure un tenon (5) du côté interne et un épaulement (6) du côté externe et sur la section de sa longueur inférieure un tenon (7) du côté externe et un épaulement (8) du côté interne.

6. Système constructif selon l'une des revendications précédentes, **caractérisé en ce que** chacune des deux planches (2) constitutives d'un élément préfabriqué (1) présente à une extrémité sur sa section transversale un tenon externe (9) et un épaulement interne (10) ou inversement (11, 12) de façon à présenter une extrémité mâle et une extrémité femelle.

7. Système constructif selon l'une des revendications 1 à 5, **caractérisé en ce que** chacune des deux planches (2) constitutives d'un élément préfabriqué (1) présente à chaque extrémité sur sa section transversale un épaulement (10) du côté interne et un tenon (9) du côté externe, de façon à présenter deux extrémités femelles.

8. Système constructif selon l'une quelconque des revendications précédentes, **caractérisé en ce que** les deux planches (2) constitutives d'un élément préfabriqué (1) sont espacées par des entretoises (4) avec tenons (14), chaque extrémité se logeant dans des mortaises correspondantes desdites planches.

9. Système constructif selon la revendication précédente, **caractérisé en ce que** les deux planches (2) constitutives d'un élément préfabriqué (1) sont espacées par au moins quatre entretoises (4) dont deux à proximité de sa longueur supérieure et deux à proximité de sa longueur inférieure.

10. Système constructif selon la revendication précédente, **caractérisé en ce que** les tenons (14) des entretoises (4) pénètrent dans des mortaises borgnes.

11. Système constructif selon l'une quelconque des revendications précédentes, **caractérisé en ce que** les éléments d'angle sont renforcés par des poteaux placés entre les planches (2) internes et externes des éléments de remplissage dans les éléments d'angle, exactement dans l'angle ou à proximité de l'angle.

## Patentansprüche

1. Gebäude-Bausystem aus Holz, aufweisend Füllelemente von Wänden, welche zwischen Trägern zusammengesetzt sind, bei dem
- die Füllelemente vorgefertigte Elemente aus Holz sind, welche fugendicht aneinander gesetzt und übereinander gestapelt sind, wobei jedes vorgefertigte Füllelement (1) zwei parallele Bretter (2) aufweist, von denen das eine außen und das andere innen an der zu bewerkstelligenden Wand ist, wobei die beiden Bretter durch Abstandshalter (4) bildende Mittel einen Abstand (3) zwischen sich lassen, so dass sie einen parallelepipedischen Hohlraum bilden, **dadurch gekennzeichnet, dass** die Träger
- einerseits Pfosten (13) mit der Höhe der zu bewerkstelligenden Wand sind, welche mit einer Stapelung von Füllelementen oder mit zwei Stapelungen beiderseits des Pfostens zusammengebaut sind, und
- andererseits vorgefertigte Eckelemente (1) sind, sie übereinander gestapelt sind, welche dieselbe Höhe wie die Füllelemente besitzen und sich mit diesen zusammenfügen.

2. Bausystem nach Anspruch 1, **dadurch gekennzeichnet, dass** die Eckelemente von einem langen Element (31) und einem kurzen Element (32) gebildet werden, welche im rechten Winkel zusammengesetzt sind.

3. Bausystem nach einem der Ansprüche 1 und 2, **dadurch gekennzeichnet, dass** das innere Brett (2) des langen Elementes (31) an seinem Ende (23) in dem äußeren Brett (2) des kurzen Elementes (32) eingestemmt ist und das innere Brett (2A) des kurzen Elementes (32) an seinem Ende (24) in dem inneren Brett (2) des langen Elementes (31) eingestemmt ist.

4. Bausystem nach einem der vorhergehenden Ansprüche, **dadurch gekennzeichnet, dass** jedes der Bretter (2), welche Bestandteile eines vorgefertigten Elementes (1) sind, mit longitudinalen Montagemitteln mit unteren und oberen, komplementären Elementen und querliegenden Montagemitteln mit seitlichen, komplementären Elementen versehen ist.

5. Bausystem nach einem der vorhergehenden Ansprüche, **dadurch gekennzeichnet, dass** jedes der Bretter (2), welche Bestandteile eines vorgefertigten Elementes (1) sind, über den Abschnitt seiner oberen Länge einen Zapfen (5) an der Innenseite und eine Schulter (6) an der Außenseite und über den Abschnitt seiner unteren Länge einen Zapfen (7) an der Außenseite und eine Schulter (8) an der Innenseite aufweist.

6. Bausystem nach einem der vorhergehenden Ansprüche, **dadurch gekennzeichnet, dass** jedes der beiden Bretter (2), welche Bestandteile eines vorgefertigten Elementes (1) sind, an einem Ende über seinen querverlaufenden Abschnitt einen äußeren Zapfen (9) und eine innere Schulter (10) oder umgekehrt (11, 12) derartig aufweist, dass es ein Einsteckende und ein Aufnahmeende aufweist.

7. Bausystem nach einem der Ansprüche 1 bis 5, **dadurch gekennzeichnet, dass** jedes der beiden Bretter (2), welche Bestandteile eines vorgefertigten Elementes (1) sind, an jedem Ende über seinen querverlaufenden Abschnitt eine Schulter (10) an der Innenseite und einen Zapfen (9) an der Außenseite derartig aufweist, dass es zwei Aufnahmeenden aufweist.

8. Bausystem nach einem der vorhergehenden Ansprüche, **dadurch gekennzeichnet, dass** die beiden Bretter (2), welche Bestandteile eines vorgefertigten Elementes (1) sind, durch Abstandshalter (4) mit Zapfen (14) einen Abstand zwischen sich lassen, wobei jedes Ende in entsprechenden Zapfenlöchern der Bretter untergebracht ist.

9. Bausystem nach einem der vorhergehenden Ansprüche, **dadurch gekennzeichnet, dass** die beiden Bretter (2), welche Bestandteile eines vorgefertigten Elementes (1) sind, durch mindestens vier Abstandshalter (4) einen Abstand zwischen sich lassen, von denen zwei in der Nähe seiner oberen Länge und zwei in der Nähe seiner unteren Länge sind.

10. Bausystem nach einem der vorhergehenden Ansprüche, **dadurch gekennzeichnet, dass** die Zapfen (14) der Abstandshalter (4) in Blindzapfenlöcher eindringen.

11. Bausystem nach einem der vorhergehenden Ansprüche, **dadurch gekennzeichnet, dass** die Eckelemente durch zwischen den inneren und äußeren Brettern (2) der Füllelemente in den Eckelementen genau in der Ecke oder in der Nähe der Ecke angeordnete Pfosten verstärkt sind.

## Claims

1. Wooden building construction system comprising wall-filling elements assembled between support elements, of which
- the filling elements are prefabricated wooden elements which are contiguously butted and stacked on one another, each prefabricated filling element (1) comprising two parallel boards (2) including one outside the wall to be constructed and the other inside the said wall, the said boards being spaced (3) from one another by spacer-forming means (4) such that they define a hollow parallelepiped;
**characterized in that**
- the support elements are
- on the one hand posts (13) having the height of the wall to be constructed and assembled with one stack of filling elements or with two stacks on either side of the said post and
- on the other hand prefabricated angle elements (1) stacked on one another, having the same height as the filling elements and butting with them.

2. Construction system according to Claim 1, **characterized in that** the angle elements are made up of a long element (31) and of a short element (32) which are assembled at a right angle.

3. Construction system according to either of Claims 1 and 2, **characterized in that** the inner board (2) of the long element (31) is mortised at its end (23) in the outer board (2) of the short element (32), and the inner board (2A) of the short element (32) is mortised in the inner board (2) of the long element (31) at its end (24).

4. Construction system according to one of the preceding claims, **characterized in that** each of the boards (2) making up a prefabricated element (1) is equipped with longitudinal means of assembly with lower and upper complementary elements and is equipped with transverse means of assembly with complementary lateral elements.

5. Construction system according to one of the preceding claims, **characterized in that** each of the boards (2) making up a prefabricated element (1) has, on the section of its upper length, a tenon (5) on the inner side and a shoulder (6) on the outer side and, on the section of its lower length, a tenon (7) on the outer side and a shoulder (8) on the inner side.

6. Construction system according to one of the preceding claims, **characterized in that** each of the two boards (2) making up a prefabricated element (1) has, at an end on its cross section, an outer tenon (9) and an inner shoulder (10) or vice versa (11, 12) so as to have a male end and a female end.

7. Construction system according to one of Claims 1 to 5, **characterized in that** each of the two boards (2) making up a prefabricated element (1) has, at each end on its cross section, a shoulder (10) on the inner side and a tenon (9) on the outer side, so as to have two female ends.

8. Construction system according to one of the preceding claims, **characterized in that** the two boards (2) making up a prefabricated element (1) are spaced by spacers (4) with tenons (14), each end being accommodated in corresponding mortises of the said boards.

9. Construction system according to the preceding claim, **characterized in that** the two boards (2) making up a prefabricated element (1) are spaced by at least four spacers (4), with two spacers in the vicinity of its upper length and two spacers in the vicinity of its lower length.

10. Construction system according to the preceding claim, **characterized in that** the tenons (14) of the spacers (4) fit into blind mortises.

11. Construction system according to any one of the preceding claims, **characterized in that** the angle elements are reinforced by posts placed between the inner and outer boards (2) of the filling elements in the angle elements, exactly in the angle or in the vicinity of the angle.
